# EUROPÄISCHE PATENTSCHRIFT

(11) **EP 2 761 114 B1**
(45) Veröffentlichungstag und Bekanntmachung des Hinweises auf die Patenterteilung: **15.03.2017**
(21) Anmeldenummer: 12766856.4
(22) Anmeldetag: 26.06.2012
(51) Int. Cl.: E04H 4/14, F21W 131/401, F21V 33/00, F21S 8/02, F21W 121/00, F21Y 101/00

(54) **WASSERBECKEN MIT BELEUCHTETEN RANDSTEINEN**
WATER BASIN WITH ILLUMINATED EDGE STONES
BASSIN DOTÉ DE MARGELLES ÉCLAIRÉES

(30) Priorität: 26.07.2011 DE 102011108518; 20.04.2012 DE 102012007999
(43) Veröffentlichungstag der Anmeldung: 06.08.2014
(73) Patentinhaber: Blum, Jolanda, 63808 Haibach (DE)
(72) Erfinder: Blum, Jolanda, 63808 Haibach (DE)
(74) Vertreter: Dr. Langfinger & Partner
(86) Internationale Anmeldenummer: PCT/DE2012/000645
(87) Internationale Veröffentlichungsnummer: WO 2013/013650

(56) Entgegenhaltungen:
- DE-A1- 19 642 897
- FR-A1- 2 890 092
- GB-A- 450 401
- US-A1- 2002 171 377

## Beschreibung

Die Erfindung bezieht sich auf ein Wasserbecken, wie z.B. ein Schwimmbecken, bestehend aus einer mit Wasser füllbaren Wanne und am Rand der Wanne angeordneten, aneinander gereihten Randsteinen und einer Beleuchtung, die sich im Bereich des Randes erstreckt.

Für Wasserbecken, wie z.B. Schwimmbecken in Gärten, in Parks, in öffentlichen Badeanstalten, auf Kreuzfahrtschiffen oder an anderen Plätzen, ist in der Dämmerung und in der Dunkelheit eine Beleuchtung erforderlich wenn z.B. ein Schwimmbecken auch zu diesen Tageszeiten genutzt werden soll. Darüber hinaus ist eine Beleuchtung auch ein gestalterisches Mittel, z.B. um durch eine Beleuchtung des Randbereiches das Wasserbecken in der Dunkelheit optisch hervorzuheben und seine Silhouette zu akzentuieren.

Auf aktuellem Stand der Technik beschreibt das Gebrauchsmuster DE 20 2010 003 733 eine "Wandabschlussleiste", die in die Seitenwand eines Schwimmbeckens eingemauert werden muss. Die Leiste enthält eine Nut, in die eine streifenförmige Lichtquelle, wie z.B. ein LED-Streifen eingelegt werden kann.

Nachteilig ist, dass das Mauerwerk der Wanne des Schwimmbeckens durch passende Formsteine oder einen Aufbau aus zahlreichen, sehr kleinen Steinen oder durch Ausstemmen oder durch Einfräsen eines entsprechenden Schlitzes an das Profil der Wandabschlussleiste angepasst werden muss.

Ein weiterer Nachteil ist, dass die Lichtquelle entweder selbst gegen das Wasser und darin enthaltenes Ozon oder Chlor oder andere Keimtötungs- und Reinigungsmittel beständig sein muss oder dass in die Öffnung der Nut der Wandabschlussleiste eine Scheibe dauerhaft dichtend eingepasst werden muss. Diese Anpassungen erfordern zahlreiche, manuell zu leistende Arbeitsstunden, die das Risiko einer womöglich schwankenden Qualität - insbesondere der Dichtigkeit - beinhalten.

Auf diesem Hintergrund hat sich die Erfindung die Aufgabe gestellt, für die Ausleuchtung des Randbereiches eines Schwimmbeckens oder eines anderen Wasserbeckens Elemente zu entwickeln, die mit geringem Aufwand an Anpassungsarbeiten in den Rand eines Schwimmbeckens integriert werden können und dabei schnell und einfach abgedichtet werden können. In einer Ausbaustufe soll auch der elektrische Anschluss im Wesentlichen im gleichen Arbeitsgang erstellt werden.

Die Erfindung ist ein Wasserbecken nach Anspruch
1. Dokument DE19642897 offenbart ein Wasserbecken mit
den Merkmalen des Oberbegriffs des Anspruchs 1.

Die Erfindung basiert darauf, dass ein Wasserbecken sich von einem Tümpel oder einer Badewanne in aller Regel durch Randsteine unterscheidet, die an dem Rand der Wanne angeordnet sind, welche das Wasser aufnimmt. Diese Randsteine dienen der mechanischen Befestigung des Ufers vom Wasserbecken. Sie verhindern, dass unzulässig große Wassermengen aus dem Wasserbecken in das umgebende Erdreich gelangen. Zugleich sind sie eine mechanische Stabilisierung dieser Zone, die oft sogar dafür dimensioniert sein muss, dass sich Personen auf diesem Randbereich aufhalten und sogar von dort aus in das Wasser springen können.

Da jegliche Beleuchtungskörper, die in diesem Bereich montiert werden, entweder erheblichen mechanischen Belastungen ausgesetzt sein können oder auch noch gegen das Wasser und eventuell darin enthaltene Keimtötungs- oder Reinigungsmittel beständig sein müssen, ist es der Grundgedanke der Erfindung, die Beleuchtungskörper diesen Einflüssen dadurch zu entziehen, dass sie im Inneren der Randsteine angeordnet werden. Dort sind sie mit vertretbarem Aufwand sowohl vor den Belastungen der sich dort aufhaltenden oder abspringenden Personen ebenso geschützt wie vor dem Einfluss des Wassers und seiner Bestandteile.

Damit die Lichtstrahlen aus dem Inneren der Randsteine heraustreten können, müssen diese zumindest teilweise aus transparentem oder transluzentem Material bestehen. Die Lichtquelle muss so angeordnet sein, dass ihre Lichtstrahlen durch diese Bereiche hindurch austreten können. Wenn z.B. ein Randstein in einer sehr einfachen Ausführung nur jeweils mit einer einzigen Lichtquelle bestückt ist, die nach oben hin leuchten soll, die also im aktuellen Sprachgebrauch als eine "Unterflurleuchte" angeordnet sein soll, so reicht es, wenn der Randstein ein Hohlkörper aus Beton oder aus Keramik ist, in den eine Lichtquelle eingesetzt und nach oben hin mit einer Scheibe abgedeckt ist, wobei diese Scheibe ausreichend mechanisch belastbar und gegen Wasser abgedichtet ist.

In einer anderen Ausführungsvariante kann auch der gesamte Randstein aus durchsichtigem oder durchscheinendem Material bestehen, in dessen Innerem wenigstens eine Lichtquelle angeordnet ist. Dabei können die einzige Lichtquelle oder wenigstens eine Lichtquelle innerhalb des Randsteines sowohl nach oben, wie auch zur Seite, also etwa parallel zur Wasseroberfläche, leuchten.

Bei der Gestaltung des gesamten Wasserbeckens bieten die Randsteine die Möglichkeit, den Rand vollständig umlaufend zu beleuchten. Dazu weist In einer sehr prächtigen Variante jeder Randstein wenigstens eine Lichtquelle auf. Dadurch wird aus der Ferne der Umriss des Wasserbeckens deutlich hervorgehoben. Im Nahbereich des Randes wird eine sichere Nutzung des Wasserbeckens auch bei fehlendem Tageslicht ermöglicht.
In kostengünstigeren Ausführungsformen weisen nur jeder zweite oder jeder dritte Randstein oder eine andere, regelmäßige Reihenfolge von Randsteinen jeweils wenigstens eine Lichtquelle auf.
Ein weiterer gestalterischer Parameter der Erfindung ist die Richtung der Lichtstrahlen. Sie können aus der Schmalseite der Randsteine heraus die Wasseroberfläche beleuchten. Sie können aber auch etwa nach oben hin austreten. Dann wirken sie wie eine "Unterflurleuchte", die z.B; bei einem sehr engen Lichtaustrittswinkel am Rand befindliche Personen oder Pfosten dekorativ von unten her anstrahlen.

In einer interessanten Ausführungsvariante kragen die Randsteine über den Rand der Wanne hinaus, befinden sich also zu einem Teil oberhalb der Wasseroberfläche. Bei dieser Formgebung können auch Lichtstrahlen aus dem zur Wasseroberfläche weisenden Teil der Außenfläche des Randsteines austreten und ihr Licht auf die Wasseroberfläche werfen. Es ist eine Ausführungsvariante denkbar, bei der ausschließlich in diese Richtung zur Wasseroberfläche hin Lichtstrahlen austreten. In anderen Varianten können die Lichtstrahlen auch zusätzlich zu anderen Lichtquellen auf die Wasseroberfläche strahlen.

In einer weiteren Ausführungsvariante kann wenigstens ein Randstein über den Rand der Wanne hinaus ragen, steht also zu einem Teil oberhalb der Wasseroberfläche. Dann ist es möglich, dass in diesem zur Wasseroberfläche weisenden Teil der Außenfläche des Randsteines eine Nut eingelassen ist, in die eine Lichtquelle eingelegt wird, wie z.B. ein LED-Streifen. Dieser LED-Streifen muss dann natürlich gegen Spritzwasser oder hoch schwappendes Wasser abgesichert werden, z.B. in dem er in ein wasserdichtes Medium eingebettet ist oder indem die Nut nach außen hin wasserdicht verschlossen wird. In dieser Variante kann auch eine sehr lange Lichtquelle, wie z.B. ein Lichtschlauch, der über mehrere Randsteine hinweg reicht, verwendet werden.

In jedem Fall enthält jedoch ein Randstein eine Lichtquelle. Diese Lichtquelle kann nach zwei verschiedenen Prinzipien in den Randstein eingebracht werden. In einer ersten Variante ist der Randstein ein Hohlkörper und alle Lichtquellen werden in diesen Hohlraum eingebracht. In einer prinzipiell anderen Variante besteht der Randstein aus massivem Material, das die Lichtquellen vollständig umschließt. Wenn der Randstein z.B. aus einem flüssigen Kunststoff gegossen wird, so ist es denkbar, dass die Lichtquellen in diesen Kunststoffblock eingegossen werden. Dabei müssen sie natürlich die Schmelztemperatur dieses Materials mit Sicherheit ertragen können.

Alternativ kann der Randstein z.B. auch aus zwei Hälften bestehen, in die jeweils Hohlräume eingeformt sind, die komplementär zu den lichtquellen gestaltet sind. Zum Einbau wird die Lichtquelle in eines der beiden komplementären "Betten" eingelegt und dann die andere Hälfte des Randsteines aufgeklebt oder anderweitig fest angebunden.

Eine stets zu lösende Aufgabe ist der elektrische Anschluss eines jeden Randsteines. In einer sehr einfachen Variante ragt aus jedem Randstein ein "Kabelschwanz" heraus, der mit einer zentralen Energiequelle und eventuell auch einer zentralen Steuerung elektrisch zu verbinden ist.

In einer anspruchsvolleren Ausführungsform wird jedoch die elektrische Verbindung der Randsteine untereinander bereits bei deren Verlegen miterstellt. Dazu muss jeder Randstein an der jeweils ersten, zu einem benachbarten Randstein weisenden Außenfläche, einen elektrischen Stecker aufweisen, der aus dieser Oberfläche herausragt. An der zweiten, zu dem anderen benachbarten Randstein hin weisenden Außenfläche, muss eine elektrische Anschlussdose eingeformt sein, die komplementär zu dem vorgenannten elektrischen Stecker gestaltet ist und die durch Zusammenstecken der Dose mit einem derartigen Stecker auch einen elektrischen Kontakt herstellt. Innerhalb eines jeden Randsteines sind dann jeweils der elektrische Stecker und die elektrische Anschlussdose und alle Lichtquellen im Randstein parallel zueinander geschaltet.

Dadurch kann schon beim Verlegen der Randsteine die elektrische Verdrahtung - sozusagen selbsttätig - erstellt werden, indem jeder neu aufgelegte Randstein mit der noch freien Anschlussdose oder mit dem noch freien elektrischen Stecker zusammengesteckt wird.

Dabei muss natürlich jede elektrische Verbindung durch eine entsprechende Abdichtung gegen das Eintreten von Feuchtigkeit geschützt werden. Das ist z.B. durch eine flexible Dichtung möglich, die durch das Zusammenschieben von zwei Randsteinen zusammengedrückt Wird. Es ist sogar eine Rastverbindung denkbar, die mit einem spürbaren Einrasten den Monteur wissen lässt, dass jetzt eine ordnungsgemäße Dichtungswirkung erreicht worden ist.

In der Praxis wird es Anwendugnsfälle geben, bei denen der oder die Lichtquellen ihre Lichtstrahlen in einem sehr engen Winkel ausstrahlen, wie z.B. im Extremfall die Lichtfinger eines Lasers, der im Inneren eines Randsteines angeordnet ist.

In vielen anderen Anwendungsfällen kann es aber auch gewünscht werden, dass die Oberfläche der Randsteine möglichst gleichmäßig ausgeleuchtet wird. Dafür können z.B. Elektrolumineszensfolien in die durchsichtigen oder durchscheinenden Randsteine eingelegt werden. Durch Anlegen einer Wechselspannung mit einer Frequenz zwischen rund 100 bis 2000 Hertz leuchten diese Folien, wobei die Lichtabstrahlung mit nahezu vollkommener Gleichmäßigkeit über die Fläche verteilt ist. Zu beachten ist dabei, dass die erreichbaren Lichtstärken relativ niedrig sind, der Preis der Folie relativ hoch ist und zur Speisung mit elektrischer Energie stets noch ein eigenes Netzteil erforderlich ist, das die jeweils benötigte Frequenz mit ausreichender Leistung bereitstellt.

Deshalb sind auf aktuellem Stand der Technik nach wie vor verschiedene Arten von Glühlampen - z.B. mit einer Füllung aus Halogenen zum Verlängern der Lebensdauer - geeignet, sowie Leuchtdi-oder, auch in der Ausführung als OLED, was als Abkürzung für organic light emitting diode wegen der Schichten aus organischem Material steht.

All diese Lichtquellen strahlen ihr Licht zumeist in einem mehr oder minder begrenzten Winkel ab. Um diese Lichtstrahlen zumindest auf einem Teil der Außenfläche eines Randsteines gleichmäßig, zu verteilen, schlägt eine Ausführung vor, an die Lichtquelle jeweils Glasfasern oder Formteile aus Plexiglas anzuschließen, welche durch wenigstens einmalige Reflektion die Lichtstrahlen der Lichtquelle zumindest auf einem Teil der Außenfläche eines Randsteines gleichmäßig verteilt.

Derartige Lichtleiter sind ihrem Prinzip nach in zahlreichen Variationen bekannt. Sie können als eine zusätzliche Baugruppe zwischen die Lichtquelle und die Innenwand eines hohlen Randsteines eingefügt werden. Von dort ragen sie dann bis an die Lichtquelle heran.

Eine andere Alternative zur Leitung des Lichtes ist ein Reflektor wie z.B. eine Metallfolie, die einen Teil der Lichtstrahlen durch Reflektion umlenkt. Insbesondere bei Glühbirnen und anderen Lichtquellen, die ihre Lichtstrahlen über einen besonders großen Winkel hinweg abstrahlen, können damit z.B. Lichtstrahlen genutzt werden, die ansonsten nur die nicht sichtbaren Flächen eines Randsteines ausleuchten würden.

Alternativ oder zusätzlich können auch Lichtleiter- in kleiner Ausführung als Prismen oder Linsen - auf die Außenhaut eines Randsteines aufgeformt werden, um dort für eine gleichmäßige Verteilung der Lichtstrahlen Sorge tragen.

In einer weiteren Variante wird die Außenfläche wenigstens eines Randsteines mit einem Lack beschichtet, der Metallelemente mit einer glänzenden und reflektierenden Oberfläche enthält. Diese Metallelemente dienen in einer Doppelfunktion einmal der Erhöhung der Rutschfestigkeit und zum anderen der Erzeugung von Reflektionen, die bei der ästhetischen Gestaltung als ein weiterer Parameter zur Verfügung stehen.

Eine andere Ausführungsform ist die Beschichtung mit phosphoreszierendem Material. Es enthält elementaren, weißen Phosphor, der nach der Bestrahlung mit ultraviolettem Licht, auch Schwarzlicht genannt, bis zu einigen Stunden nachleuchten kann.

Bei Beschichtung mit fluoreszierendern Material ermöglicht die Auswahl des fluoreszierenden Werkstoffes eine Vielfalt von verschiedenen Farben, die durch Bestrahlung mit einer für alle Teilflächen gemeinsamen und gleichen ultravioletten Lichtstrahlen aktiviert werden kann.

Ein Randstein kann auch ein Hohlkörper aus Glas sein, der wenigstens eine Öffnung aufweist, durch welche hindurch die Lichtquellen in den Hohlraum einlegbar sind. Glas hat den Vorteil, dass seine Rohstoffe in sehr großer Menge verfügbar sind und zu geringen Kosten verarbeitbar sind. Die Archäologie beweist, dass sich die Lebensdauer von Glasteilen über Jahrhunderte erstrecken kann. Als Glasbausteine sind sie in Gebäuden bekannt und bewährt.

Um in die gläsernen Hohlkörper Lichtquellen einlegen zu können, muss er entsprechende Öffnungen aufweisen. Es empfiehlt sich, die Öffnungen nach dem Einlegen gut zu verschließen, damit die im Hohlkörper befindlichen Lichtquellen optimal geschützt sind.

Zu diesem Zweck werden kreisförmige Öffnungen vorgeschlagen, die mit einem Gewinde versehen sind. Dahinein können komplementär geformte Abschlussdeckel eingeschraubt werden und eine Dichtmasse in den Spalt zwischen Innen- und Außengewinde gegossen werden Oder es drückt ein überkragender Deckel eine Rundschnurdichtung auf den Rand des Hohlkörpers.

Durch diesen Abschlussdeckel hindurch kann der elektrische Anschluss hergestellt werden. Wenn der Anschluss aus zwei Drähten besteht, empfiehlt sich diese vor dem Eindrehen in das Gewinde in gegenläufigem Sinne aufzuwickeln, sodass sie nach dem Eindrehen des Deckels wieder entwirrt sind und dadurch wieder relativ weit voneinander entfernt sind.

In einer Reihe von Randsteinen kann es ein optisches Gestaltungsmerkmal sein, dass von einer zentralen Steuerung aus die Helligkeit und /oder die Farbe der Lichtquellen einzeln oder in Gruppen veränderbar sind. Oder es kann die gesamte Beleuchtung des Beckenrandes gemeinsam in ihrer Helligkeit oder ihrer Farbe oder ihren Färben verändert werden.

Alternativ kann sich auch ein "Lauflicht" um den Beckenrand herum bewegen, das aus einer Reihe von schlagartig ein- und ausgeschalteten Lichtquellen besteht. Alternativ können die "wandernden" Lichtimpulse auch durch das gestufte oder sogar stufenfreie Dimmen der einzelnen Lichtquellen erzeugt werden, sofern der Dimmer entsprechend schnell reagiert.

Ein zusätzlicher Parameter ist die jeweilige Farbe der Lichtquellen. So sind z.B. mehrfarbige Leuchtdioden bekannt, die durch das Einbetten von Leuchtdioden mit verschiedenen Farben in ein einziges Gehäuse gebildet werden.

Zur Ansteuerung für diese oder andere Lichtspiele kann jede Lichtquelle oder jede Gruppe von Lichtquellen entweder mittels eines eigenen Anschlusskabels mit der Steuerung verbunden werden, oder es kann jeder Lichtquelle oder jeder Gruppe von Lichtquellen ein Empfangs- und Steuerungsbaustein zugeordnet werden. Dieser Baustein empfängt von der Steuerung Befehle, die entweder über ein separates Bussystem übertragen werden. Alternativ können sie auch durch Impulse übertragen werden, die der Versorgungsspannung aufmoduliert sind. Denkbär ist es sogar diese Steuerungsbefehle drahtlos über elektromagnetische Wellen von einer zentralen Steuerung auszusenden. Der Vorteil ist, dass dann keine extra Informationsverbindung als physikalisch existierende Leitung geschaffen werden muss. In jedem Fall werden die von der Steuerung dem jeweiligen Baustein mitgeteilten Befehle zur Ansteuerung der Lichtquellen oder der Gruppen von Lichtquellen umgesetzt.

Für Wasserbecken, insbesondere für Schwimmbecken ist es sinnvoll, dass am Rand der Wasseroberfläche zumindest bei einem Teil der Randsteine in deren Oberfläche eine Rinne eingeformt wird, die aufnimmt sich an die Rinne wenigstens eines benachbarten Randsteines anschließt. Diese Rinnen nehmen überschwappendes Wasser auf. Die aus allen Rinnen in den einzelnen Randsteinen gebildete Gesamtrinne kann an ein Verbindungsrohr oder an eine Verbindungsrinne angeschlossen werden. Auf diesem Weg kann z.B. das überschwappende Wasser in ein Sammelbecken geleitet werden und von aus oder auch direkt zu einer Filtrierungs- oder Reinigungsanlage geleitet werden.

Bei Wasserbecken mit einem ganz beliebigen, z.B. mehrfach in wechselnden Richtungen gekrümmten Umriss, kann die Reihe der Randsteine nur aus untereinander verschiedenen Exemplaren bestehen. In der Praxis wird sich jedoch voraussichtlich die Mehrzahl der Anwendungsfälle darauf beschränken, einen Baukasten mit einer begrenzten-Anzahl von verschiedenen Typen der Randsteine zu nutzen.

Bei den Randsteinen dieses Baukastens ist das Profil in Richtung des Randes jeweils identisch ist oder zumindest mit dem benachbarten Randstein kombinierbar ist. Die Länge in Richtung des Randes ist jeweils unterschiedlich, z.B. Randsteine mit voller oder halber oder viertel Standardlänge und ein ganz kurzes Korrekturstück.

Der horizontale Umriss der Randsteine kann - zur Bildung von Graden - etwa rechteckig sein kann. Für polygonale Verläufe des Randes ist ein trapezförmiger Umriss gut nutzbar. Bögen im Verlauf des Randes können durch Kreisringsegmente zusammen gesetzt werden.

Im Folgenden sollen weitere Einzelheiten und Merkmale der Erfindung anhand eines Beispiels näher erläutert werden. Dieses soll die Erfindung jedoch nicht einschränken, sondern nur erläutern. Es zeigt in schematischer Darstellung:
- Figur 1: Schnitt durch ein Wasserbecken mit erfindungsgemäßem, beleuchteten Randstein

In Figur 1 ist der Schnitt durch eine Wanne (2) gezeichnet, die mit Wasser (1) befüllt ist und auf deren Rand (21) ein Randstein (3) aufgelegt ist. Der Randstein (3) ist aus einem transluzenten oder transparenten Material gefertigt, was in Figur 1 dadurch ersichtlich ist, dass die rückwärtige Kante zwischen den vertikalen Seitenwänden auch durch die gewölbte Oberfläche hindurch sichtbar ist.

In Figur 1 ist der Randstein (3) in einer Ausführung als Hohlkörper gezeigt, was an den geschnittenen Wänden deutlich wird. Auf der unteren Seite des Hohlraumes sind insgesamt drei Lichtquellen (4) zu sehen. Von diesen Lichtquellen (4) strahlen die mittlere und die linke nach oben und die rechte nach unten ab.
In Figur 1 strahlen die Lichtstrahlen (41) der linken und der mittleren Lichtquelle (4) durch die obere Deckfläche des Randsteines (3) nach außen hin ab. Die Lichtstrahlen (41) der rechten Lichtquelle (4) strahlen nach unten hin durch den überkragenden Teil des Randsteines (3) hindurch auf die darunter befindliche Wasseroberfläche (11). In Figur 1 ist nicht eingezeichnet, aber leicht nachvollziehbar, dass sich dadurch die Lichtstrahlen (41) auf der Wasseroberfläche (11) brechen und reflektieren können und dadurch ein weiterer Parameter zur ästhetischen Gestaltung des Beckenrandes gegeben ist.
Die linken beiden Lichtquellen (4) werden in diesem Ausführungsbeispiel durch je einen benachbarten Wulst in der Grundfläche des Beckenrandsteines gesichert.

Als eine weitere Ausführungsvariante ist in den überkragenden Teil des Beckenrandsteines (4) noch eine Nut (5) eingezeichnet. In diese Nut (5) kann von unten her eine - in Figur 1 nicht eingezeichnete - Lichtquelle (4) eingelegt werden. Von dort aus strahlt sie dann-ebenso wie die rechts neben der Nut (5) eingezeichnete Lichtquelle (4) - nach unten auf die Wasseroberfläche (11) ab.
In Figur 1 sind die elektrischen Anschlüsse der Lichtquellen (4) nicht eingezeichnet. Ebenso ist die mögliche Steckverbindung zwischen benachbarten Randsteinen (3) mit der Möglichkeit einen herausragenden Stecker an der einen Trennfläche eines Randsteines (3) mit einer dazu komplementären Anschlussdose an der benachbarten Stirnfläche des nächsten Randsteines (3) zu verbinden nicht eingezeichnet.

### Bezugszeichenliste

- 1: Wasser, in Wanne 2 füllbar
- 11: Wasseroberfläche
- 2: Wanne
- 21: Rand der Wanne 2
- 3: Randstein am Rand 21 der Wanne 2
- 4: Lichtquelle, im Inneren eines Randsteines 3
- 41: Lichtstrahlen der Lichtquelle 4

## Patentansprüche

1. Wasserbecken, wie z. B. ein Schwimmbecken, bestehend aus
- einer mit Wasser (1) füllbaren Wanne (2) und
- am Rand (21) der Wanne (2) angeordneten, aneinander gereihten Randsteinen (3) und
- einer Beleuchtung, die sich im Bereich des Randes (21) erstreckt, wobei
- wenigstens einer der Randsteine (3) zumindest teilweise aus transparentem oder transluzentem Material besteht und
- in seinem Inneren wenigstens eine Lichtquelle (4) angeordnet ist, deren Lichtstrahlen (41) durch die transparenten oder transluzenten Bereiche des Randsteines (3) hindurch austreten, **dadurch gekennzeichnet, dass**
wenigstens ein Randstein (3) ein Hohlkörper ist, in dem die Lichtquellen (4) angeordnet sind.

2. Wasserbecken nach Anspruch 1, **dadurch gekennzeichnet, dass**
die mindestens eine Lichtquelle (4) eine Leuchtdiode oder eine OLED ist.

3. Wasserbecken nach Anspruch 1 oder Anspruch 2, **dadurch gekennzeichnet, dass** in die Außenfläche wenigstens eines Randsteines (3) Prismen oder Linsen eingeformt sind, die für eine gleichmäßige Verteilung der Lichtstrahlen (41) sorgen.

4. Wasserbecken nach einem der vorangehenden Ansprüche, **dadurch gekennzeichnet, dass**
die Randsteine (3) ausgelegt und eingerichtet sind, um aus der Schmalseite der Randsteine (3) heraus die Wasserfläche zu beleuchten und/oder nach oben hin
leuchten.

5. Wasserbecken nach einem der vorangehenden Ansprüche, **dadurch gekennzeichnet, dass** der Randstein (3) ausgelegt und eingerichtet ist, um im in den Boden eingelassenen Zustand zumindest teilweise über den Rand (21) einer Wanne 82) eines Wasserbeckens auszukragen.

6. Wasserbecken nach einem der vorangehenden Ansprüche, **dadurch gekennzeichnet, dass**
Lichtstrahlen (41) aus dem zur Wasseroberfläche (11) der Wanne (2) weisenden Teil der Außenfläche des Randsteins (3) austreten und ihr Licht auf die Wasseroberfläche (11) werfen, wobei insbesondere die Lichtstrahlen (41) ausschließlich in Richtung zur Wasseroberfläche (11) hin austreten und/oder auf die Wasseroberfläche (11) strahlen.

7. Wasserbecken nach einem der vorangehenden Ansprüche, **dadurch gekennzeichnet, dass**
der Randstein (3) ausgelegt und eingerichtet ist, um im in den Boden eingelassen Zustand über den Rand (21) einer Wanne (2) eines Wasserbeckens hinauszuragen,
so dass dieser zu einem Teil oberhalb der Wasseroberfläche (11) steht, wobei in diesem Teil der Oberfläche des Randsteins (3) eine Nut eingelassen ist, in die eine Lichtquelle (49 eingelegt ist, insbesondere ein LED-Streifen.

8. Wasserbecken nach einem der vorangehenden Ansprüche, **dadurch gekennzeichnet, dass**
die Außenfläche wenigstens eines Randsteines (3) mit einem Lack beschichtet ist, der Metallelemente enthält, die eine glänzende und reflektierende Oberfläche aufweisen können.

9. Wasserbecken nach einem der vorangehenden Ansprüche, **dadurch gekennzeichnet, dass**
die Randsteine (3) Hohlkörper aus Glas sind, die wenigstens eine Öffnung aufweisen, durch welche die Lichtquellen (4) in den Hohlraum einlegbar sind.

10. Wasserbecken nach Anspruch 9, **dadurch gekennzeichnet, dass**
die Öffnungen kreisförmig und mit einem Gewinde versehen sind, in das jeweils ein Abschlussdeckel eingeschraubt werden kann, wobei der elektrische Anschluss in einen Deckel integriert werden kann.

11. Wasserbecken nach einem der vorangehenden Ansprüche umfassend eine Anordnung von nebeneinander angeordneten Randsteinen (3) für ein Schwimmbecken oder Wasserbecken, wobei mindestens einer der Randsteine (3) ein Randstein (3) nach einem der vorangehenden Ansprüche ist, **dadurch gekennzeichnet, dass** von einer zentralen Steuerung aus die Farbe der Lichtquellen (4) einzeln oder in Gruppen veränderbar sind.

12. Wasserbecken nach Anspruch 11, **dadurch gekennzeichnet, dass**
- die Randsteine (3) jeweils an der ersten, zu einem benachbarten Randstein (3) weisenden Außenfläche einen herausragenden elektrischen Stecker aufweisen und
- jeweils an die zweite, zu dem anderen benachbarten Randstein (3) hin weisenden Außenfläche eine elektrische Anschlussdose eingeformt ist,
- die komplementär zu den elektrischen Steckern gestaltet ist und
- die elektrisch damit verbindbar ist und
- innerhalb jedes Randsteines (3)
- der elektrische Stecker und
- die elektrische Anschlussdose und
- die Lichtquellen (4) elektrisch parallel zueinander geschaltet sind und
- bei wenigstens einem Randstein (3) auch noch eine Verbindung zu einer elektrischen Energiequelle parallel dazu schaltbar ist.

13. Wasserbecken nach einem der Ansprüche 11 oder 12, **dadurch gekennzeichnet, dass**
die Reihe der Randsteine (3) aus einer geringen Anzahl von verschiedenen,
jeweils zueinander identischen Typen besteht,
- deren Profil in Richtung des Randes (21) jeweils identisch ist oder zumindest mit dem benachbarten Randstein (3) kombinierbar ist und
- deren Länge in Richtung des Randes (21) jeweils unterschiedlich ist und
- deren horizontaler Umriss zur Bildung von Graden etwa rechteckig sein kann oder zur Bildung von Bögen als Trapez oder als Kreisringsegment geformt ist.

## Claims

1. A water basin such as a swimming pool, consisting of
- a tank (2) which can be filled with water(2), and
- edge stones (3) arranged in a row one against the other at the edge (21) of the tank (2), and
- illumination means which extend in the region of the edge (21),
wherein
- at least one of the edge stones (3) consists at least partially of a transparent or translucent material, and
- inside it there is arranged at least one light source (4), the light rays (41) of which exit through the transparent or translucent areas of the edge stone (3),
**characterized in that**
at least one edge stone (3) is a hollow body, inside which the light sources (4) are arranged.

2. A water basin according to Claim 1, **characterized in that**
the at least one light source (4) is a light-emitting diode or an OLED.

3. A water basin according to Claim 1 or Claim 2, **characterized in that**
prisms or lenses which ensure a uniform distribution of the light rays (41) are formed into the exterior surface of at least one edge stone (3).

4. A water basin according to any of the above claims, **characterized in that**
the edge stones (3) are configured and adapted to illuminate the water surface from the narrow side of the edge stones (3) and/or to shine upward.

5. A water basin according to any of the above claims, **characterized in that**
the edge stone (3) is configured and adapted so that, when set in the ground, it protrudes at least partially beyond the edge (21) of a tank (2) of a water basin.

6. A water basin according to any of the above claims, **characterized in that**
light rays (41) exit from the part of the exterior surface of the edge stone (3) pointing toward the water surface (11) of the tank (2) and throw their light on the water surface (11), wherein in particular the light rays (41) exit exclusively in the direction of the water surface (11) and/or radiate onto the water surface.

7. A water basin according to any of the above claims, **characterized in that**
the edge stone (3)is configured and adapted so that, when set in the ground, it protrudes beyond the edge (21) of a tank (2) of a water basin and therefore is partially located above the water surface (11), and in this part of the surface of the edge stone (3) a groove is formed into which a light source (4), in particular an LED strip, is inserted.

8. A water basin according to any of the above claims, **characterized in that**
the exterior surface of at least one edge stone (3) is coated with a paint containing metal elements which can have a shiny and reflecting surface.

9. A water basin according to any of the above claims, **characterized in that**
the edge stones (3) are hollow bodies made of glass which have at least one opening through which the light sources (4) can be inserted into the hollow space.

10. A water basin according to Claim 9, **characterized in that**
the openings are circular and are provided with a thread into which, in each case, a closing lid can be screwed, and wherein the electrical connection can be integrated into a lid.

11. A water basin according to any of the above claims, comprising an arrangement of
edge stones (3) arranged one against the other for a swimming pool or water basin, wherein at least one of the edge stones (3) is an edge stone (3) according to any of the above claims, **characterized in that** the colour of the light sources (4) can be changed individually or in groups by means of a central control.

12. A water basin according to Claim 11, **characterized in that**
- the edge stones (3) each have a projecting electrical plug on the first exterior surface facing towards an adjacent edge stone (3), and
- an electrical socket is formed in each case on the second exterior surface facing towards the other adjacent edge stone (3),
- which socket is designed to complement the electrical plugs, and
- said sockets can be electrically connected to said plugs, and
- within each edge stone (3)
- the electrical plug and
- the electrical socket and
- the light sources (4)
are electrically connected in parallel to one another, and
- in at least one edge stone (3), a parallel connection can also be made to an electrical power source.

13. A water basin according to Claim 11 or Claim 12, **characterized in that**
the row of edge stones (3) consists of a small number of different types, in each case identical to each other,
- the profiles of which are, in each case, identical in the direction of the edge (21) or can at least be combined with the adjacent edge stone (3), and
- the length of which differs in each case in the direction of the edge (21), and
- the horizontal contour of which can be approximately rectangular in order to form straight lines or it is shaped as a trapezoid or as an annular segment in order to form curves.

## Revendications

1. Bassin, comme par exemple une piscine, constitué de
- une cuve (2) pouvant être remplie d'eau (1), et
- des margelles (3) juxtaposées, disposées sur le bord (21) de la cuve (2), et
- un éclairage, qui s'étend dans la région du bord (21),
sachant
- qu'au moins une des margelles (3) est constituée au moins partiellement d'un matériau transparent ou translucide, et
- qu'elle abrite au moins une source lumineuse (4), dont les rayons lumineux (41) sortent en traversant les régions transparentes ou translucides de la margelle (3),
**caractérisé en ce qu'**au moins une margelle (3) est un corps creux, dans lequel sont disposées les sources lumineuses (4).

2. Bassin selon la revendication 1, **caractérisé en ce que** la source lumineuse (4) au moins unique est une diode électroluminescente ou une diode électroluminescente organique (OLED).

3. Bassin selon la revendication 1 ou la revendication 2, **caractérisé en ce que** des prismes ou des lentilles, qui assurent une répartition uniforme des rayons lumineux (41), sont formés dans la face extérieure d'au moins une margelle (3).

4. Bassin selon l'une des revendications précédentes, **caractérisé en ce que** les margelles (3) sont conçues et installées de manière à éclairer vers le haut et/ou à éclairer la surface de l'eau depuis le côté étroit des margelles (3).

5. Bassin selon l'une des revendications précédentes, **caractérisé en ce que** la margelle (3) est conçue et installée de manière à, dans l'état encastré dans le sol, faire saillie au moins partiellement du bord (21) d'une cuve (2) d'un bassin.

6. Bassin selon l'une des revendications précédentes, **caractérisé en ce que** les rayons lumineux (41) sortent de la partie de la face extérieure de la margelle (3) qui est dirigée vers la surface (11) de l'eau de la cuve (2) et projettent leur lumière sur la surface (11) de l'eau, sachant en particulier que les rayons lumineux (41) sortent exclusivement en direction de la surface (11) de l'eau et/ou rayonnent exclusivement sur la surface (11) de l'eau.

7. Bassin selon l'une des revendications précédentes, **caractérisé en ce que** la margelle (3) est conçue et installée de manière à, dans l'état encastré dans le sol, dépasser du bord (21) d'une cuve (2) d'un bassin, de sorte qu'elle se trouve pour une partie au-dessus de la surface (11) de l'eau, sachant qu'une rainure est pratiquée dans cette partie de la surface de la margelle (3), rainure dans laquelle est insérée une source lumineuse (4), en particulier une bande de diodes électroluminescentes (LED).

8. Bassin selon l'une des revendications précédentes, **caractérisé en ce que** la face extérieure d'au moins une margelle (3) est revêtue d'un vernis qui contient des éléments métalliques qui peuvent présenter une surface brillante et réfléchissante.

9. Bassin selon l'une des revendications précédentes, **caractérisé en ce que** les margelles (3) sont des corps creux en verre qui présentent au moins une ouverture par laquelle les sources lumineuses (4) peuvent être insérées dans l'espace creux.

10. Bassin selon la revendication 9, **caractérisé en ce que** les ouvertures sont circulaires et pourvues d'un filetage dans lequel peut être vissé un couvercle de fermeture respectif, sachant que le raccordement électrique peut être intégré dans un couvercle.

11. Bassin selon l'une des revendications précédentes, comprenant un ensemble de margelles juxtaposées (3) pour une piscine ou un bassin, sachant qu'au moins une des margelles (3) est une margelle (3) selon l'une des revendications précédentes, **caractérisé en ce que** la couleur des sources lumineuses (4) peut être modifiée individuellement ou en groupes à partir d'une commande centrale.

12. Bassin selon la revendication 11, **caractérisé en ce que**
- les margelles (3) présentent respectivement sur la première face extérieure, dirigée vers une margelle (3) voisine, un connecteur électrique mâle saillant, et
- une prise électrique femelle,
- qui est réalisée complémentaire des connecteurs électriques mâles
- et qui peut leur être électriquement reliée, est respectivement formée sur la deuxième face extérieure, dirigée vers l'autre margelle (3) voisine, et
- à l'intérieur de chaque margelle (3),
- le connecteur électrique mâle
- et la prise électrique femelle
- les sources lumineuses (4)
- sont électriquement reliés entre eux en parallèle et pour au moins une margelle (3), une liaison vers une source d'énergie électrique peut être en outre reliée en parallèle à ce montage.

13. Bassin selon l'une des revendications 11 ou 12, **caractérisé en ce que** la rangée de margelles (3) est constituée d'un petit nombre de types différents, qui sont chaque fois identiques les uns par rapport aux autres,
- dont le profil en direction du bord (21) est chaque fois identique ou au moins peut être combiné avec la margelle (3) voisine, et
- dont la longueur en direction du bord (21) est chaque fois différente, et
- dont le contour horizontal peut être approximativement rectangulaire afin de former des lignes droites, ou est réalisé en forme de trapèze ou de segment d'anneau de cercle afin de former des courbes.
